# EUROPÄISCHE PATENTANMELDUNG

(11) **EP 3 508 652 A1**
(43) Veröffentlichungstag der Anmeldung: **10.07.2019**
(21) Anmeldenummer: 18000010.1
(22) Anmeldetag: 05.01.2018
(51) Int. Cl.: E01H 1/10

(54) **KOMPAKTE VAKUUMSAUGEINHEIT MIT INTEGRIERTEM TANK FÜR FRISCH- UND SCHMUTZWASSER UND VERFAHREN ZUM RECYCLING DES SCHMUTZWASSERS**

(71) Anmelder: Maffei, Antonio, 37010 Cavaion Veronese (VR) (IT)
(72) Erfinder: Maffei, Antonio, 37010 Cavaion Veronese (VR) (IT)

(57) **Zusammenfassung**

Vakuumsaugeinheit (1) mit integrierten Frischwasser- und Schmutzwassertank (4, 5), mit einer Hochdruckeinheit (25) und einem Seitenkanalverdichter, bzw. Turbine (27), wobei durch die Hochdruckeinheit der Hochdruck erzeugt wird und über den Wasserdurchlauferhitzer Heißwasser erzeugt wird, das vorerst mittels aus dem Frischwassertank bereitgestellt wurde, zum Reinigungszweck bereitgestellt wird, wobei das erhitzte Wasser unter Hochdruck auf die Oberfläche gespritzt wird und über eine erzeugte Saugkraft samt den aufgenommenen Schmutz, flüssig und Feststoffe in einen Schmutzwasserbehälter angesaugt werden, wobei die beiden Wassertanks in der Vakuumsaugeinheit integriert sind, wobei eine Saugkammer (2) und eine Vakuumkammer (15) auch ein Bestandteil der Vakuumsaugeinheit sind, wobei ein Unterdruck aus einer Unterleitung erzeugt wird und die Vakuumsaugeinheit im Unterdruck versetzt wird, wobei die Saugkammer mittels der Schwallbleche (7) zur Ansaugung und vom Medium mittels Ansaugleitung vor Verwirbelung geschützt wird, wobei in einem Filterkorb (9) die Flüssigkeit von Feststoffen getrennt wird, so dass das flüssige Medium in einen untenliegenden Absetzbecken (14) gelangen kann, wodurch im Absetzbecken das Wasser über einen Überlaufkanal in den Schmutzwassertank gelangen kann, um so des Weiteren mittels der Förderpumpe über die Filtereinheit die Wasseraufbereitung stattfindet und anschließend das gereinigte Wasser zurück im Frischwassertank gelangen kann.

## Beschreibung

Die Erfindung betrifft eine kompakte Vakuumsaugeinheit mit einem integriertem Frisch- und Schmutzwassertank die zum Beispiel auf Reinigungsfahrzeuge zu finden sind.

Eine solche Vakuumsaugeinheit ist zum Beispiel aus Dokument EP 3078775 bereits bekannt. Dabei handelt es sich um ein motorbetriebenes Fahrzeug zum Reinigen von Fahrbahn und Oberflächen, das umfasst: ein internen Maschinenraum; einen Tank; ein Hochdruckeinheit, das im Maschinenraum montiert ist und mit einer Hochdruckleitung ausgestattet ist, eine Saugeinheit zum Ansaugen von Flüssigkeiten und Feststoffen, das im Maschineraum montiert ist und mit einer Ansaugleitung kombiniert ist; ein Reinigungsorgan das mit einer Hochdruckwasserleitung kombiniert ist, um Flüssigkeit unter Hochdruck auf die reinigende Fläche zu sprühen und durch einen Ansaugkanal das Ansaugen von Flüssigkeiten und Feststoffen ermöglicht, wobei die Hochdruckeinheit und das Ansaugaggregat dergestalt konfiguriert sind, dass sie simultan laufen, sodass sie einen Flüssigkeitsstrahl unter Hochdruck entsteht und zu gleicher Zeit das Ansaugen unterhalb einer geschlossenen Haube ermöglicht wird.

Außerdem sind Vakuumsaugeinheiten allgenmein bekannt die zum Beispiel im Bereich der Straßensanierung tätig sind. Es gibt Fahrzeuge die mit einer Vakuumsaugeinheit und mit Wassertanks bestückt sind die einen bestimmten Anteil an Oberflächen reinigen können. Diese können aber auch nur begrenzt reinigen können.

Diese konventionelle Bauart hat aber folgende Nachteile: hoher Wasserverbrauch, eine begrenzte Zeit zur Oberflächenreinigung, zusätzlicher Tankwagen, Behinderung des Straßenverkehres und Einschränkung der Verkehrssicherheit und hohe Kosten durch eine Fachgerechte Entsorgung.

In der Praxis sind solche Fahrzeuge bei kleinen Schmutzflächen oftmals unwirtschaftlich, ungeeignet und für Versicherungsgesellschaften füe den Einsatz zu teuer.

Hier setzt nun die Neuerung an, die darauf abzielt, einerseits eine kostengünstige Oberflächenreinigungsmaschine oder System zu entwickeln, als auch ein Verfahren für eine ökologische, umweltschonende und kostengünstige Oberflächenreinigung bzw. Straßenreinigung zu präsentieren.

Aufgabe der Erfindung ist eine kompakte Vakuumsaugeinheit vorzustellen, die zwei oder mehrere integrierten Tanks jeweils für Frisch- und Schmutzwasser,und Öl, Feststoffe hat, und eine Wasseraufbereitungsanlage mit integriertem Ölskimmer und einer zusätzlichen Filteranlage die sowohl mobil oder stationär benutzt werden kann, gemäß Anspruch 1.

Die Nass-Sauganlage dient zum Sammeln des zum Reinigen eingesetzten und verunreinigten Wasser. Dazu ist eine Wasseraufbereitungseinheit möglich, inkl. Ölabscheider für verunreinigtes Waschwasser mit Abscheidung von Öl, Kraftstoffe, Säure, von groben und feinen Schmutz und verschiedene Feststoffen. Sinn und Zweck der Anlage ist es das nur begrenzt mitgeführte Frischwasser das zu verschiedenen Reinigungszwecken eingesetzt wird, zunächst aufzusaugen und für die Wiederverwendung aufzubereiten. Das zu erreichende Ziel ist es das Wasser mehrmals zu verwenden sprich einen Kreislauf zu erreichen in dem das Wasser mehrmals umweltschonend eingesetzt werden kann.

Die Erfindung soll Betreiber in der Industrie, Handwerk und Dienstleistung helfen mit einer geringen Wassermenge, Gewicht und Volumen, eine gezielte und hochwertige Arbeit vollbringen zu können.

Dabei ist eine begrenzte Menge an Frischwasser notwendig, da diese in einem Kreislauf mehrmals verwendet werden kann. Dadurch kann man mit geringen Wasservolumen eine hohe Kapazität und Autonomie zur Verfügung haben, um so flexibel, mobil und kostengünstig die Reinigung von Oberflächen, Straßen, Gebäuden, Gegenstände vornehmen zu können.

Weitere Einzelheiten, Vorteile und Merkmale der Vakuumsageinheit ergeben sich nicht nur aus den Ansprüchen, den dieses zu entnehmenden Merkmalen - für sich und/oder in Kombination -, sondern auch aus der nachfolgenden Beschreibung eines in den Zeichnungen dargestellten Ausführungsbeispiels.
Fig. 1 - einen Seiten-Frontquerschnitt durch die Einheit
Fig. 2 - eine schematische Darstellung des Vakuumsaugeinheit mit Wassertanks und den Kreislauf des Wassers im Inneren der Einheit
Fig. 3 - Reinigungsfahrzeug mit fest montierte Reinigungshaube und Handgeführten Flächenreiniger

Die Vakuumsaugeinheit ist in seiner Bauart kompakt und lässt sich in verschiedenen Formen und Volumen, je nach Bedarf herstellen.

Dienstleister die im Bereich Straßensanierung tätig sind und zum Beispiel Ölspuren auf Straßen beseitigen, benötigen spezielle Fahrzeuge mit großen Wassertanks die tausende von Litern fassen. Dies soll ermöglichen einen bestimmten Anteil an Oberfläche reinigen zu können. Jedoch haben diese konventionellen Bauarten den Nachteil dass je nach Wasserverbrauch (20 - 100 liter/min), nur eine begrenzte Autonomie (von 10 min bis 60 min) haben, und danach gezwungen sind ihre Arbeit abzubrechen.

Erfindungsgemäß wird das Öl vom Wasser abgeschieden und mit speziellen Filtern gereinigt, das Wasser hat anschließend laut Analytik hervorragende Werte und kann wieder verwendet werden bzw. in die Kanalisierung gelangen ohne entsorgt zu werden. Die Vakuumsaugeinheit ist mit externen Komponenten, wie Verdichter und/oder Turbinen bestückt. Diese erzeugen einen hohen Vakuum bzw. Unterdrück das dazu dient eine sehr große Saugkraft zu erzeugen um das Ansaugen von Flüssigkeiten und Feststoffe von der Oberfläche zu ermöglichen.

Dank den drei gleichzeitigen Arbeitsgängen die mit der Vakuumsaugeinheit möglich sind, nämlich: Hochdruck, heißes Wasser und Vakuumabsaugung, wird eine Wäsche ohne Zusatz von Tensiden möglich. Das aufgenommene verschmutzte Wasser, sowie Feststoffe werden über den eine Ansaugleitung (10) angesaugt. In einem bestimmten Bereich der Vakuumkammer (15) befindet sich ein Filterkorb (9) der die Flüssigkeit von Feststoffen trennt. Das Vakuum wird über die Unterdruckleitung (11) erzeugt, wobei die Schwallbleche (7) eine ungünstige Luft-Strömungen die die angesaugte Flüssigkeit bzw. Feststoffe verwirbeln könnte verhindert. Die Schwallbleche (7) beruhigen die Turbolenzen die im oberen Teil der Anlage durch den Vakuum entstehen. Die Flüssigkeit kann somit in dem Beruhigungsbehälter (14) fließen. In diesem Behälter (14) beruhigt sich das Wasser, sodass sich im Becken noch feine Feststoffe, wie feiner Sand bzw. Kies, etc. noch absetzen können. Wenn das Wasser dann eine gewisse Höhe erreicht hat, schwappt es über in den Skimmerbereich (20). Anschließend trifft das Wasser auf ein einen Ölskimmer, denn falls Öl mit angesaugt wurde, schwimmt es auf der Oberfläche des Wassers, und der Ölskimmer kann es nun in dieser Phase sauber abschaben und in einen Ölfangbehälter (12) in einen separaten Altöltank ableiten, um hinterher als Altöl entsorgt werden zu können. Erst jetzt kann das Wasser in den Schmutztank (5) fließen. Bei Bedarf wird das Schmutzwasser von einer Recyclingpumpe/Saugpumpe (21) abgepumpt und in den Recyclingzyklus, durch verschiedene Grobfilter (22) und mehrstufige Feinfilter (22) für die Wasseraufbereitung gepumpt werden. Das so gereinigte Wasser fließt dann wieder in den Frischwassertank (4) und ist dort wieder bereit um über die Förderpumpe (24) und über eine weitere Feinfilterung (23), über eine Hochdruckeinheit (25) in den Kreislauf zu gelangen.

Mit der Anlage wird über eine Hochdruckpumpe (25) Frischwasser (Heiß (26)-sowie Kaltwasser) für den Reinigungszweck bereitgestellt. Das für die Reinigung eingesetzte Wasser wird direkt wieder durch die Vakuumsaugeinheit (1) eingesaugt und gesammelt. In dem man das Recycling System aktiviert wird das gesammelte Schmutzwasser zur Wiederverwendung aufbereitet.

Die Anlage ist abgeschlossen und von der Umwelt abgedichtet, somit kann kein Medium unkontrolliert entweichen.

Durch den angeschlossenen Seitenkanalverdichter oder Turbine (27) wird im Behälter (1) ein Unterdruck erzeugt, der zu einer Sogwirkung und damit zur Saugleistung am Saugschlauch führt. Die angesaugten Materialien werden über den Saugschlauch (10), in den Filterkorb (9) eingesaugt. Flüssigkeit, die von der Transportluft mitgeführt wird, agglomeriert an dem im Saugluftstrom liegenden Schwallblechen (7) und gelangt in den Schmutzfangbehälter (9). Den Filterkorb (9) kann man schnell und flexibel über die Schnellverschlüsse (16) von der Vakuumkammer (15) herausheben und entleeren. Zwischen der Vakuumkammer (15) und dem Absetzbecken (14) befindet sich ein Dichtrahmen (17) der für den ständigen Unterdruck im Tank sorgt. Die Saugluft gelangt über den "Irrgarten" bzw. Schwallbleche (7), durch den Abluftauslass zum Verdichter (27).

Das gesammelte Medium im Schmutzfangkorb trennt sich nun physikalisch von schweren Stoffen, diese sinken auf den Boden des Behälters. Steigt das flüssige Medium, gelangt dies durch den Überlauf in den Schmutzfangbehälter. Dort wird das Medium nochmals angestaut und es können sich Feststoffe absetzten, sowie durch grobe Filterbleche werden Feststoffe abgesondert. Vom dortigen Überlauf gelangt es in den Beruhigungsbehälter bzw. Skimmerbereich (20).

Im Skimmerbereich wird das Medium wieder angesammelt, dadurch können nochmals Feststoffe absinken und ausgesondert werden. Außerdem ist in diesem Schritt ein Ölabscheider (3) integriert. Das abgetrennte Öl wird in einem Geschlossenen Öltank geleitet und kann dann anschließend entsprechend entsorgt werden. Die Standsgeber (18) zeigen den Stand der angesammelten Frisch- und Schmutzwassermengen in den jeweiligen Tanks (4, 5).

Im Schmutztank (5) beruhigt sich das Wasser wiederum und es können sich Schwebestoffe sowie noch vorhandene Feststoffe absetzen.

Die Anlage kann auch in anderen Reinigungsbereichen eingesetzt werden wo kein Öl gereinigt werden muss, und dadurch kann in der Bauart auch auf den den Ölskimmer verzichtet werden. Die Vakuumsaugeinheit kann in mobiler wie stationärer Version, verschiedene Formen und Volumen, mit Wasseraufbereitung sowie ohne oder bedingter Wasseraufbereitung, gefertigt werden.

Die erfindungsgemäße kompakte Vakuumsaugeinheit (1), mit integrierten Frisch- und Schmutzwassertank (4,5) ermöglicht Dank der kompakten Bauart und umweltfreundlichen Wasseraufbereitung: kleine Volumen und dadurch Gewichtseinsparende Lösungen; hohe Arbeitskapazität trotz der wenigen Wassermenge, deshalb auch Umweltschonend; für das Reinigen von verschmutzen Straßen keine nötigen Tensiden oder säurehaltigen Produkte die Umweltschädlich sind; flexible Einsatzmöglichkeiten und Zeitsparend; niedrige Entsorgungskosten, niedrige Einsatzkosten für Betreiber und Kostenträger; die Bauart kann je nach Bedarf in mobiler Form in Fahrzeugen fest eingebaut werden, oder als stationäre Lösung für Gebäuden.

### Bezugszeichenliste:

- 1: Vakuumsaugeinheit
- 2: Saugkammer
- 3: Ölskimmer
- 4: Frischwassertank
- 5: Schmutzwassertank
- 6: Beruhigungsbehälter
- 7: Schwallbleche
- 8: Wirbelkammer
- 9: Filterkorb
- 10: Ansaugleitung
- 11: Unterdruckleitung
- 12: Ölauffangbehälter
- 13: Wasserüberlaufskanal
- 14: Absätzbecken
- 15: Vakuumkammer
- 16: Schnellverschlüsse
- 17: Dichtrahmen
- 18: Standsgeber
- 19: Serviceklappe
- 20: Skimmerbereich
- 21: Förderpumpe (Recycling)
- 22: Filtereinheit
- 23: Filtereinheit
- 24: Förderpumpe (Vordruck)
- 25: Hochdruckpumpe
- 26: Wasserdurchlauferhitzer
- 27: Seitenkanalverdichter
- 28: Reinigungshaube
- 29: Flächenreiniger (manuell)
- 30: Reinigungsfahrzeug

## Patentansprüche

1. Vakuumsaugeinheit mit integrierten Frischwasser- und Schmutzwassertank, mit einer Hochdruckeinheit und einem Seitenkanalverdichter, bzw. Turbine, wobei durch die Hochdruckeinheit der Hochdruck erzeugt wird und über den Wasserdurchlauferhitzer Heißwasser erzeugt wird, das vorerst mittels aus dem Frischwassertank bereitgestellt wurde, zum Reinigungszweck bereitgestellt wird, wobei das erhitzte Wasser unter Hochdruck auf die Oberfläche gespritzt wird und über eine erzeugte Saugkraft samt den aufgenommenen Schmutz, flüssig und Feststoffe in einen Schmutzwasserbehälter angesaugt werden,
**dadurch gekennzeichnet, dass**
die beiden Wassertanks (4,5) in der Vakuumsaugeinheit (1) integriert sind, wobei eine Saugkammer (2) und eine Vakuumkammer auch ein Bestandteil der Vakuumsaugeinheit sind,
wobei ein Unterdruck aus einer Unterleitung (11) erzeugt wird und die Vakuumsaugeinheit (1) im Unterdruck versetzt wird,
wobei die Saugkammer (2) mittels der Schwallbleche (7) zur Ansaugung und vom Medium mittels Ansaugleitung (10) vor Verwirbelung geschützt wird
wobei im Filterkorb (9) die Flüssigkeit von Feststoffen getrennt wird, so dass das flüssige Medium in einen untenliegenden Absetzbecken gelangen kann,
wodurch im Absetzbecken (14) das Wasser über einen Überlaufkanal (13) in den Schmutzwassertank gelangen kann, um so des Weiteren mittels der Förderpumpe (21) über die Filtereinheit (22) die Wasseraufbereitung stattfindet und anschließend das gereinigte Wasser zurück im Frischwassertank (4) gelangen kann.

2. Vakuumsaugeinheit nach Anspruch 1, **dadurch gekennzeichnet, dass** aus dem Beruhigungsbehälter (6) über einen Überlauf das Wasser mit Öl in einem Skimmerbereich (20) gelangt und mittels eines Ölskimmer (3) das Öl aus dem Wasser abgeschieden wird.

3. Vakuumsaugeinheit nach Anspruch 1 oder 2, **dadurch gekennzeichnet, dass** das abgeschiedene Öl in einem in der Vakuumsaugeinheit (1) integrierten Ölauffangbecken (12) aufgefangen wird, um von dort aus in einem externen Altölbehälter zur Entsorgung bereitgestellt wird..

4. Fahrzeug (30) mit einer Vakuumsaugeinheit gemäß den vorherigen Ansprüchen, **dadurch gekennzeichnet, dass** die Vakuumsaugeinheit direkt über eine Reinigungshaube (28) am Fahrzeug befestigt oder durch handbetriebenen Flächenreiniger (29) aus einem fahrenden oder stehenden Fahrzeug (30) betätigt werden kann.

5. Verfahren zum Recycling vom Schmutzwasser mittels eines Vakuumsaugeinheit gemäß den vorherigen Ansprüchen, durch die folgenden Verfahrensschritte **gekennzeichnet:**
- **durch** die Kombination mit einen Seitenkanalverdichter (27) wird in der Vakuumsaugeinheit (1) ein statischer Unterdruck erzeugt, der zu einer Sogwirkung und damit zur Saugleistung über eine Ansaugleitung (10) erfolgt;
- das angesaugte Medium gelangt über die Ansaugleitung (10) in die Saugkammer (2) wobei die Feststoffe über den Filterkorb (9) von der Flüssigkeit getrennt wird;
- die Schwallbleche (7) in der Vakuumkammer sorgen dafür das sich das angesaugte Medium sich nicht mit der Abluft vermischen und somit in den Seitenkanalverdichter (27) gelangen;
- die Flüssigkeit gelangt dann in den Absetzbecken (14);
- im Absetzbecken (14) trennt sich nun physikalisch die restlichen Schwerstoffe und sinken auf den Boden, wobei durch das Steigen des flüssigen Mediums gelangt dies durch den Überlauf in den Skimmerbereich (20);
- im Skimmerbereich (20) befindet sich ein Ölskimmer der das Öl vom Wasser abscheidet, wonach das abgeschiedene Öl über den Ölauffangbehälter (12) aus dem Tank ausgeschieden wird und in einem externen Altölbehälter aufgefangen wird;
- das vom Öl abgeschiedene Wasser kann jetzt über den Wasserüberlaufkanal (13) in den Schmutzwassertank (5) fließen;
- im Schmutzwassertank (5) beruhigt sich das Wasser wiederum und es können sich Schwebestoffe sowie noch vorhandene Feststoffe absetzen;
- das Wasser kann dann wiederum bei Bedarf aus dem Schmutzwassertank (5) durch eine Förderpumpe (21) angesaugt werden, um danach zur Wasseraufbereitung über eine Filteranlage (22) in dem Kreislauf bzw. Frischwassertank (4) befördert werden.
